# EUROPÄISCHE PATENTSCHRIFT

(11) **EP 0 664 738 B1**
(45) Veröffentlichungstag und Bekanntmachung des Hinweises auf die Patenterteilung: **05.06.1996**
(21) Anmeldenummer: 93912625.6
(22) Anmeldetag: 26.06.1993
(51) Int. Cl.: B27N 1/00, B27L 11/00

(54) **PLATTENFÖRMIGER ODER GEFORMTER HOLZWERKSTOFF**
PLATE-LIKE OR MOULDED DERIVED TIMBER PRODUCT
MATERIAU DERIVE DU BOIS EN PLAQUE OU MOULE

(30) Priorität: 17.10.1992 DE 4234871
(43) Veröffentlichungstag der Anmeldung: 02.08.1995
(73) Patentinhaber: MÖLLER,Achim, D-01157 Dresden (DE)
(72) Erfinder: MÖLLER,Achim, D-01157 Dresden (DE)
(74) Vertreter: Kailuweit, Frank, Dr. Dipl.-Ing.
(86) Internationale Anmeldenummer: DE9300558
(87) Internationale Veröffentlichungsnummer: WO9408766

(56) Entgegenhaltungen:
- EP-A- 0 144 985
- EP-A- 0 419 919
- CH-A- 316 165
- CH-A- 438 709
- DE-A- 3 342 685
- US-A- 3 991 459
- US-A- 4 122 236
- US-A- 4 903 902
- US-A- 5 143 311

## Beschreibung

Die Erfindung betrifft einen Holzwerkstoff, der insbesondere in der Verpackungsmittelindustrie, im Möbel- und Innenausbau sowie im Hoch- und Tiefbau Verwendung findet.

### Stand der Technik

Plattenförmige oder geformte Holzwerkstoffe für die genannten Anwendungsgebiete werden üblicherweise aus aufbereitetem Vollholz entsprechender Qualitäten hergestellt. Dabei ist es zunehmend üblich, Holzreste oder Abfälle wie Sägespäne aus Vollholz, stückige Vollholzabschnitte, Holzfurnierreste oder Teile von verbrauchten Holzgegenständen (z.B. Transportpaletten) mit zu verwenden.

Neben den genannten Ausgangsmaterialien werden zu einem geringen Anteil Abfälle aus den Holzwerkstoffen, die bei deren Herstellung entstehen, verwertet. Dies betrifft z.B. Platten-Besäumreste oder Schleifstaub, der beim Schleifen von Faserplatten anfällt. Stückige Reste werden nach der bekannten Technik der Spanherstellung zerkleinert, wobei jedoch nur kurzfasrige, kompakte Partikeln entstehen. Derartige Partikeln üben einen ungünstigen Einfluß auf die elastomechanischen Eigenschaften des Holzwerkstoffes, den Klebstoffverbrauch und weitere technologische Einflußfaktoren aus. Dadurch ist auch die einsetzbare Menge von Holzwerkstoffabfällen bei der Werkstoffherstellung eng begrenzt.

Versuche zur Verwertung von Altmöbelteilen als Ausgangsmaterial für die Herstellung von Holzwerkstoffen scheiterten daneben an der unterschiedlichen Zusammensetzung der Ausgangsstoffe sowie vorhandener Fremdstoffe (Kunststoffschichten, Laminate, metallische Beschläge).

So erfolgt gegenwärtig die mechanische Zerkleinerung von Altmöbelteilen durch Maschinen wie Hacker, Shredder oder Mühlen. Dabei wird das Ziel verfolgt, schüttfähige Partikeln herzustellen, die nachfolgend verbrannt oder in Deponien gelagert werden.
Diese bekannten Partikeln sind jedoch nicht zur Herstellung neuer Holzwerkstoffe geeignet.
Hinzu kommt, daß die Verbrennung oder die Deponie trotz moderner Feuerungs- und Deponiesicherungstechniken aus ökologischer Sicht als bedenklich einzuschätzen sind.
Ein weiterer Nachteil bei der Verwertung von Altmöbelteilen zu neuen Holzwerkstoffen besteht in ihrem teilweise extrem hohen Formaldehydgehalt.

Die Erfindung hat die Aufgabe, einen plattenförmigen oder räumlich geformten Holzwerkstoff zu schaffen, der teilweise oder vollständig aus Abfällen von Holzspan- und Holzfaserplatten oder daraus gefertigten Gebrauchsgütern besteht, der dem jeweiligen Anwendungsgebiet entsprechende, mechanische Eigenschaften besitzt und eine Rohdichte von 450 kg/m³ bis 1100 kg/m³ aufweist.
Der Holzwerkstoff soll zudem mit hoher Produktivität hergestellt und der Fertigungsprozeß weitestgehend automatisiert werden können.
Neben der kostengünstigen Fertigung von Holzwerkstoffen soll die Erfindung gleichzeitig die ökologisch sinnvolle Entsorgung von Holzwerkstoff-Erzeugnissen und Abfällen durch deren Wiederverwendung erlauben.

### Darstellung der Erfindung

Erfindungsgemäß wird die Aufgabe dadurch gelöst, daß der plattenförmige oder geformte Holzwerkstoff entsprechend dem jeweiligen Anwendungsfall im Möbel- oder Innenausbau, in der Verpackungsmittelherstellung, im Hochbau oder im Tiefbau aus plättchenförmigen, schuppenartigen Elementen (9) besteht, die einander gegenseitig überlappen und überwiegend parallel zur Oberfläche des neu entstehenden Werkstoffes ausgerichtet sind.
Dabei weisen die plättchenförmigen Elemente (9) eine durchschnittliche Plättchendicke von 1,0 mm bis 8,0 mm auf.
Das Verhältnis von Plättchenbreite zu Plättchendicke ist mindestens 3 : 1 bis 10 : 1 und das Verhältnis von Plättchenlänge zu Plättchendicke 3 : 1 bis 200 : 1.
Die bevorzugte Plättchenbreite beträgt 10 mm bis 20 mm bei einer mittleren Plättchengröße von 1 cm² bis 25 cm².
Anforderungsgemäß weisen die plättchenförmigen Elemente eine Formaldehydkonzentration auf, die gegenüber dem Ausgangswerkstoff reduziert ist.

Die plättchenförmigen Elemente (9) aus Holzfaser- oder Holzspanplatten oder deren Resten oder aus artgleichen Abfällen oder zu entsorgenden Altmöbelteilen und dergleichen weisen prinzipiell die gleiche flächenhafte Materialstruktur wie die zu ihrer Herstellung verwendeten Holzfaser- oder Holzspanplatten auf.
Die sich untereinander überwiegend gegenseitig, schuppenartig überlappenden und im wesentlichen parallel zur Oberfläche des neuartigen Holzwerkstoffes angeordneten plättchenförmigen Elemente (9) sind durch Klebstoff in der Kontaktzone zwischen den sich berührenden Elementen fest miteinander verbunden.
Der erfindungsgemäße Holzwerkstoff ist weiterhin gekennzeichnet durch eine Rohdichte von 450 kg/m³ bis 1100 kg/m³. In Abhängigkeit vom Einsatzfall kann die Wanddicke des entstandenen Werkstoffes 5,0 mm bis 50 mm, gegebenenfalls bis 1000 mm, betragen.

Die Oberflächen des Holzwerkstoffes sind entsprechend der eingestellten Rohdichte und je nach dem vorgesehenen Verwendungszweck porös aufgelockert oder dicht geschlossen, glatt geschliffen und/oder mit weiteren Materialien beklebt.
Der auf diese Weise entstandene Holzwerkstoff weist folgende Vorteile auf:
Bei gewünschter, aufgelockerter Werkstoffstruktur und damit geringer Rohdichte besitzt der Werkstoff ein günstiges Masse-Tragfähigkeitsverhältnis gegenüber dem Primärwerkstoff (z.B. Altmöbelplatten). Das wird bewirkt durch zahlreiche Hohlräume, die im Bereich der Ränder der plättchenförmigen Elemente verbleiben.
Bei einer gewollten, größeren Rohdichte sind hohe Festigkeitswerte erreichbar. Dabei werden die aus den meist mit Oberflächenmaterialien vergüteten Randzonen des Primärwerkstoffes stammenden, sehr festen plättchenförmigen Elemente (9) zur Bildung des erfindungsgemäßen Holzwerkstoffes mitgenutzt und verleihen dem neuen Holzwerkstoff günstige Festigkeitseigenschaften.
Ein weiterer Vorteil besteht in der Nutzbarkeit von Resten und Sekundärmaterialien, die von geringem Wert sind oder deren anderweitige Entsorgung mit hohen Aufwendungen verbunden wäre. Durch die erfindungsgemäße Verwendung von Sekundärrohstoffen (Wertstoffen) werden diese Materialien der üblichen Entsorgung durch Verbrennung oder Deponie entzogen, wodurch eine Entlastung der Umwelt sowie eine Schonung von Ressourcen bei der Herstellung primärer Holzwerkstoffen entsteht.

Die Herstellung des neuartigen Holzwerkstoffes beginnt mit der Vorbereitung der zu verarbeitenden Holzwerkstoffplatten (7), die z.B. aus zerlegten Altmöbeln stammen.
Weisen die Holzwerkstoffplatten (7) an der Oberfläche weit überstehende Beschlagteile, Scharniere oder ähnliche Teile (12) auf, so werden diese vor dem erfindungsgemäßen Trennvorgang mittels keilförmiger Werkzeuge (15) abgeschoben oder in Höhe der Plattenoberfläche (7.1) abgetrennt. Die hierzu verwendeten Werkzeuge (15) weisen Schneidkeile mit einem Keilwinkel von 70° ... 90° auf, wobei deren Spanflächen nahezu senkrecht zur Plattenoberfläche (7.1) steht.

Anschließend erfolgt die Herstellung der plättchenförmigen Elemente, die dadurch gekennzeichnet ist, daß die zu verarbeitende Holzwerkstoffplatte oder Holzwerkstoffleiste (7) zwischen einem keilförmigen Schneid-Brechwerkzeug (3; 3.1; 3.2) mit einer Arbeitsbreite, die größer oder gleich der Breite der zu verarbeitenden Holzwerkstoffplatte (7) ist, und einer gleich breiten, feststehenden oder in Werkstückvorschubrichtung beweglichen Stützeinrichtung (6), auf der die Holzwerkstoffplatte (7) aufliegt, geführt wird, das Schneid-Brechwerkzeug (3; 3. 1; 3.2) beim Trennvorgang eine translatorische Wirkbewegung mit konstanter oder sich ändernden Wirkrichtung unter einem Wirkrichtungswinkel von 35° ... 65° gegenüber der Oberfläche (7.1) der Holzwerkstoffplatte (7) in Richtung auf die Stützeinrichtung (6) bis unmittelbar vor oder bis zur Berührung mit dieser ausführt, wobei die plattenförmige Stützeinrichtung (6) in Vorschubrichtung der Holzwerkstoffplatte (7) gesehen, mindestens 3 mm über die von der Schneide (3.5) des Schneid-Brechwerkzeuges (3; 3. 1; 3.2) beschriebene Wirkschneidenebene (3.6) hinausragt, nach dem Durchtrennen der Holzwerkstoffplatte (7) das Schneid-Brechwerkzeug (3; 3.1; 3.2) in seine Ausgangslage zurückgeführt wird, die Holzwerkstoffplatte (7) eine Zustell- oder Vorschubbewegung ausführt, wobei die Wirkspanungsdicke (hₑ), gemessen senkrecht zur Wirkrichtung (W) und senkrecht zur Schnittfläche, 3 mm...30 mm beträgt, der Keilwinkel (β) des Schneid-Brechwerkzeuges (3; 3.1; 3.2), gemessen zwischen Spanfläche (3.3) und Freifläche (3.4) beziehungsweise analogen Flächen, wie vorhandenen Span- oder Freiflächenfasen oder Tangenten an Span- und Freiflächenrundungen im Schneidenbereich in der senkrecht zur Schneide (3.5) liegenden Keilmeßebene 55°...95° und der Spanwinkel (γ) am Schneid-Brechwerkzeug (3; 3.1; 3.2), gemessen zwischen Spanfläche (3.3) oder einer analogen Fläche und der senkrecht zur Wirkrichtung (W) liegenden Wirkbezugsebene (EW), +35°...-10° beträgt, und daß die so erzeugten lamellenartigen, plättchenförmigen Elemente (9) bedarfsweise mit an sich bekannten Verfahren und Vorrichtungen wie Sägen, Scheren, Schlag- oder Brecherwerken, Trommeln und dergleichen auf die gewünschte Plättchenlänge gebrochen werden und dabei vollständig voneinander getrennt werden, falls nach dem vorangegangenen Trennvorgang die plättchenförmigen Elemente noch partiell miteinander verbunden sind.
Dabei werden bei dem erfindungsgemäßen Verfahren Schnittgeschwindigkeiten gewählt, die im Bereich der holzbe- und verarbeitenden Technik üblich sind oder darunterliegen.

Es wurde gefunden, daß beim Eindringen des Schneid-Brechwerkzeugs (3; 3.1; 3.2) in die Holzwerkstoffplatte (7) in der geschilderten Art deren Quertrennung und ein gleichzeitiges schichtenweises Absprengen von lamellenartigen, plättchenförmigen Elementen (9) realisiert werden kann. Die Stützeinrichtung (6) verhindert das Abbrechen des um das Zustell- bzw. Vorschubmaß (V) vorgeschobenen Randbereiches der Holzwerkstoffplatte (7) und gewährleistet so das Absprengen von plättchenförmigen Elementen (9) bis zur letzten Schicht. Die Schichtbildung entsteht durch die oben beschriebene Zuordnung von Scherebene des Werkstoffes zur erfindungsgemäßen Wirkrichtung des Werkzeuges und infolge der gefundenen Schneidengeometrie.
Aufgrund der Größe des Keilwinkels ist gleichzeitig ein problemloses Durchtrennen von Metallteilen (10), die sich gegebenenfalls im Inneren der Holzwerkstoffplatte (7) befinden können, möglich.
Bei der beschriebenen Herstellung von Plättchen fallen zu einem Masseanteil von bis zu 10 % Holzwerkstoff-Bruchstücke (32), (33) in Form feiner Partikeln an, deren Abmessungen kleiner als die der plättchenförmigen Elemente (9) sind.

In einer bevorzugten vorrichtungsgemäßen Ausgestaltung zur Durchführung des Verfahrens ist an einem balkenförmigen Werkzeugträger (4) ein Schneidkeil mit einem Keilwinkel von 55°... 95° angeordnet. Das Werkzeug (3) führt eine Wirkbewegung mit konstanter oder sich gegebenenfalls während der Schnittbewegung verändernden Wirkrichtung (W) in einem Winkelbereich von 35°...65° gegenüber der Plattenoberfläche (7.1) aus. Dabei beträgt der Spanwinkel (γ) +35°...-10°, gemessen zwischen Spanfläche (3.3) oder einer analogen Fläche und der senkrecht zur Wirkrichtung (W) liegenden Wirkbezugsebene (EW).

An einer an sich bekannten Zustell- bzw. Vorschubvorrichtung ist die erforderliche Spanungsdicke von 3 mm...30 mm einstellbar. Die Vorrichtung enthält weiterhin eine der Eingriffsseite des Werkstückes gegenüberliegende, an der Unterseite der Holzwerkstoffplatte (7) anliegende, plattenförmige Stützeinrichtung (6), die mindestens 3 mm über die von der Schneide beschriebenen Wirkschneidenebene hinausragt. Die Wirkbewegung des Schneid-Brechwerkzeuges (3; 3.1; 3.2) ist so realisiert, daß sie mit der unmittelbaren Annäherung der Schneide (3.5) an die plattenförmige Stützeinrichtung (6), spätestens aber bei der Berührung mit der Stützeinrichtung, beendet ist.
Die zu verarbeitende Holzwerkstoffplatte (7) wird mit einer schrittweise arbeitenden Vorschubvorrichtung (17) auf der plattenförmigen Stützeinrichtung (6) auf das oszillierende Schneid-Brechwerkzeug (3; 3.1; 3.2) zubewegt.
In einer anderen bevorzugten Ausgestaltung dieser Vorrichtung wird die Vorschubbewegung durch die Wirkung der Schwerkraft auf das entsprechend gelagerte Werkstück realisiert. Zur Begrenzung des Vorschubs wird ein mit der Bewegung des Schneid-Brechwerkzeuges (3; 3.1; 3.2) abgetakteter, beweglicher Anschlag verwendet.
Die verfahrensgemäßen Relativbewegungen zwischen Schneid-Brechwerkzeug (3; 3.1; 3.2), Holzwerkstoffplatte (7) und plattenförmiger Stützeinrichtung (6) sind je nach verwendeter Werkzeugmaschine (Kurbelpresse, Exzenterpresse) gestaltbar.

### Bester Weg zur Ausführung der Erfindung

In einer weiteren, bevorzugten vorrichtungsgemäßen Ausgestaltung zur Durchführung des Verfahrens sind ein oder mehrere Schneid-Brechwerkzeuge (3; 3.1; 3.2) auf dem Umfang eines rotierenden, walzen- oder zylinderförmigen Werkzeugträgers (19) angeordnet.

Die kreisbogenförmige Bewegung des oder der rotierenden Schneid-Brechwerkzeuge (3; 3.1; 3.2) wird überlagert durch eine synchrone Vorschubbewegung der in Vorschubrichtung verschiebbaren, plattenförmigen Stützeinrichtung (6), die mit der Drehrichtung des Werkzeugträgers (19) gleichgerichtet ist, so daß als resultierende Bewegung eine näherungsweise translatorische Wirkbewegung realisiert wird. Nach dem vollständigen Durchtrennen der Holzwerkstoffplatte (7) wird die plattenförmige Stützeinrichtung (6) in die Ausgangslage zurückbewegt.

In einer weiteren vorrichtungsgemäßen Ausgestaltung (Fig. 1a) zur Durchführung des Verfahrens besteht das Schneid-Brechwerkzeug (3) aus mehreren, seitlich versetzt angeordneten Schneidkeil-Segmenten (3.1), (3.2) die mit in Vorschubrichtung verlaufenden Schneidkeil-Stegen verbunden sind.
Dadurch entstehen plättchenförmige Elemente (9) mit versetzt angeordneten Einkerbungen, die das Ablängen erleichtern oder - bei entsprechend gewähltem Versatz - bereits während der Plättchenherstellung zu einer Ablängung (Trennung) der sonst in gesamter Plattenbreite anfallenden plättchenförmigen Elemente (9) führen.
Die Dicke der nach dem geschilderten Verfahren hergestellten plättchenförmigen Elemente (9) kann, ebenso wie deren Breite, über die Zustell- bzw. Vorschubbewegung des Werkstückes und damit die Spanungsdicke eingestellt werden. Eine geringe Wirkspanungsdicke (hₑ) ergibt entsprechend schmale plättchenförmige Elemente, zu deren Absprengen nur eine kleinere Scherfläche überwunden werden muß. Dadurch ist eine geringere Wirkkraft und somit eine geringere Eindringtiefe der Schneide (3.5) bis zur nächsten Plättchenbildung erforderlich.
Das Eindringen der Schneide (3.5) kann durch Schmierung, z.B. mittels Paraffin oder Graphitpaste, erleichtert werden, um den erforderlichen Kraft- und Energiebedarf an der Werkzeugmaschine zu reduzieren.

Der erfindungsgemäßen Vorrichtung zur Herstellung von plättchenförmigen Elementen (9) ist eine Transporteinrichtung zum Abtransport der Plättchen sowie bedarfsweise ein Brecherwerk, ein Schneidwerk oder eine gleichwirkende Vorrichtung zum Kürzen der entstandenen plättchenförmigen Elemente nachgeschaltet.

Nach Herstellung der plättchenförmigen Elemente (9) wird mit bekannten Mitteln, z.B. mit einem Infrarotmeßgerät (40), die Formaldehydemission der Plättchen bestimmt. In Abhängigkeit von der ermittelten Konzentration werden die plättchenförmigen Elemente (9) nachfolgend bedarfsweise nach einem an sich bekannten Verfahren mit einer Harnstofflösung (41) oder einer gleichwirkenden Formaldehyd-Fänger-Substanz behandelt. Dadurch wird der in den Plättchen gebundene Formaldehyd partiell herausgelöst und seine Konzentration auf einen unkritischen Wert herabgesetzt.

Die vorliegenden plättchenförmigen Elemente (9) gelangen zur Weiterverarbeitung zu einem erfindungsgemäßen Holzwerkstoff nach einer möglichen Zwischenlagerung in eine bekannte Beleimeinrichtung wie eine Beleimtrommel und werden mit üblichem organischen Klebstoff wie Harnstoff-Formaldehydharz mit einem bevorzugten Anteil von 3 % beleimt. Zur gezielten Erhöhung der Festigkeit ist aber auch ein deutlich höherer Klebstoffanteil möglich. Durch den zusätzlichen Einsatz eines verfestigenden Imprägniermittels, eines feuerhemmenden Zusatzstoffes oder ähnlicher Substanzen kann eine weitere Vergütung des Werkstoffes erfolgen.
Anstelle eines organischen Klebstoffes ist für entsprechende Einsatzfälle auch ein bekanntes anorganisches Bindemittel wie Zement oder Gips verwendbar.

Anschließend erfolgt nach einer möglichen, vorgeschalteten Zwischenlagerung die Bildung eines Vlieses durch bekannte Techniken wie Streuen, wobei die plättchenförmigen Elemente (9) sich gegenseitig schuppenartig überlappend und im wesentlichen parallel zur Oberfläche des entstehenden, neuartigen Halbzeugs oder Fertigteils nebeneinander und/oder hintereinander und/oder übereinander statistisch verteilt angeordnet werden. Hierzu werden in der Spanplattenfertigung übliche Maschinen, wie z.B. Horizontal-Dosierbunker mit nachgeschalteten Verteilerwalzen verwendet, bei denen sich die beschriebene Anordnung der plättchenförmigen Elemente (9) bei Einhaltung einer gleichmäßigen Flächendichte einstellt. Das so gebildete Vlies wird mittels bekannter Heißpressen und mit in der Holzwerkstoffherstellung üblichen technologischen Parametern zu einem neuen Holzwerkstoff gepreßt.

Die bei der Plättchenherstellung angefallenen feinen Partikeln (32), (33) können gesondert zu bekannten Holzwerkstoffen weiterverarbeitet werden. Es besteht aber auch die Möglichkeit, diese Partikeln (32), (33) zusammen mit den plättchenförmigen Elementen (9) - entweder in gleichmäßiger Mischung oder als gesonderte Deckschichten - zu verwenden.

Ein großer technologischer und energiewirtschaftlicher Vorteil besteht in der im allgemeinen nicht mehr notwendigen Trocknung der plättchenförmigen Elemente (9), aus denen das Vlies gebildet wird, da das Ausgangsmaterial (Reste oder Abfälle aus Holzspan- und Holzfaserplatten) bereits einen ausreichenden Trocknungsgrad aufweist.

### Beschreibung der Zeichnungen

Ausführungsbeispiele der Erfindung sind in den Abbildungen 1 bis 9 dargestellt und nachfolgend näher beschrieben.

Es zeigen:
- Fig.1: eine Exzenterpresse mit Werkstückzuführeinrichtung zur Plättchenherstellung
- Fig.1a: eine Einzelheit zu Fig. 1 (Seitenversatz der Werkzeugsegmente)
- Fig.1b: eine Einzelheit zu Fig. 1 (Schnittverlauf des Schneid-Brechwerkzeuges)
- Fig.2: eine Vorrichtung zum Abstoßen von Beschlagteilen auf der Werkstückoberfläche
- Fig.3: einen rotierenden Werkzeugträger mit Schneid-Brechwerkzeugen und eine Abstützeinrichtung
- Fig.3a: eine Einzelheit zu Fig. 3 (Schnittverlauf bei rotierendem Schneid-Brechwerkzeug)
- Fig.4: plättchenförmige Elemente und Partikeln
- Fig.5: erfindungsgemäßen Holzwerkstoff
- Fig.6: eine Fensterbank in Schnittdarstellung
- Fig.7: eine Sitzschale aus Holzwerkstoff
- Fig.8: eine Einzelheit zu Fig.7 (Schnittdarstellung)
- Fig.9: einen Ausschnitt aus einem Bauelement

### Ausführungsbeispiel 1: (siehe Fig. 1, 1a, 1b, 2, 4, 5, 6, 9)

Als Ausgangsmaterial dienen Leisten und Platten von Altmöbeln mit einer Stärke von 3 mm bis 40 mm. Diese Teile werden zunächst von Beschlagteilen (12) wie Kastenschlössern, Riegeln, Griffen, Gelenkbändern oder auch aufgeklebeten Leisten oder Profilen befreit, die wesentlich über die Oberfläche hinausragen, um in der Folge einen störungsfreien Zerkleinerungsprozeß zu gewährleisten.
Hierzu werden die Altmöbelteile auf Federstützen (13) aufgelegt und mittels eines Hydraulikzylinders (14) zwischen einem Messerpaar (15) hindurchgedrückt, dessen Keilwinkel 85° beträgt und deren vordere Schneidflanke senkrecht zu der zu beräumenden Plattenoberfläche steht.
Der Messerabstand wird mittels eines Dickentasters und eines Stellgliedes jeweils auf die entsprechende Plattendicke eingestellt. Hat das Altmöbelteil die Transportwalzen (16) erreicht, wird es von diesen weiterbewegt. Zugleich kehrt der Arbeitskolben des Hydraulikzylinders (14) in seine Ausgangsstellung zurück. Auf diese Weise werden alle überstehenden, hinausragenden Fremdteile (12) abgestoßen und fallen zur Entsorgung auf ein Transportband.

Die Herstellung der Plättchen erfolgt auf einer Doppelexzenterpresse (1) mit einer maximalen Preßkraft von 600 MN, einer Hubhöhe von 50 mm, einer Durchlaßbreite von 80 mm und einer Hubzahl von 1200 min⁻¹. Die Presse ist statt eines üblichen Stanz- oder Biegewerkzeuges mit einem 800 mm langen Schneid-Brechwerkzeug (3; 3.1; 3.2) ausgerüstet, das einen symmetrischen Querschnitt aufweist und 8 mm breite, rechtwinklig zueinander stehende Schneidenflanken (2) besitzt.

Dieses Schneid-Brechwerkzeug (3; 3.1; 3.2) ist auf einem schlittengeführten Werkzeugträger (4) montiert, der während des Hubes über ein entsprechendes Getriebe (5) zusätzlich eine seitliche Axialbewegung ausführt.

Auf dem Maschinentisch ist eine 800 mm breite Stützplatte (6) fest montiert, auf der je nach Anfall 3 mm...40 mm dicke und bis zu 800 mm breite Holzwerkstoffplatten (7) wie Altmöbelteile unterschiedlichen Formates mittels einer Vorschubeinrichtung (8) in Schritten von 15 mm und im Rhythmus des Messerhubes quer zum Schneid-Brechwerkzeug (3; 3.1; 3.2) zugeführt werden.
Während des Abwärtshubes dringt das Schneid-Brechwerkzeug (3; 3.1; 3.2) in die Holzwerkstoffplatte (7) und sprengt dabei 15 mm breite und etwa 1,5 mm...4 mm dicke plättchenförmige Elemente (9) ab. Besteht das Altmöbelteil aus Spanplatten, so entstehen dickere plättchenförmige Elemente (9). Besteht es hingegen aus mitteldichter Faserplatte, bilden sich vorzugsweise dünnere plättchenförmige Elemente (9) mit einer Länge, die der jeweiligen Breite des Altmöbelteils entspricht. Die hierbei entstandenen plättchenförmigen Elemente (9) durchlaufen ein schnellaufendes Schlagwerk und werden dabei auf eine mittlere Länge von 40 mm abgelängt.

Fig. 4 zeigt ein Plättchen aus dem Mittelbereich einer Spanplatte, bei dem die Werkstoffstruktur an den Trennflächen (30) sichtbar ist, während ein weiteres Plättchen die Oberfläche (31) eines vom Randbereich des als Ausgangsmaterial verwendeten, beschichteten Möbelteils zeigt.
Daneben sind Partikeln (32) und (33) als Bruchstücke der plättchenförmigen Elemente (9) entstanden, die deutlich unterhalb der Abmessungen der plättchenförmigen Elemente (9) liegen und die mit einem Anteil von 3 % bis 4 % vom Ausgangsvolumen der zu verarbeitenden Holzwerkstoffplatte anfallen.

Befindet sich im Inneren des Altmöbelteiles ein Metallbeschlag (10), so wird dieser bei Eindringen des Schneid-Brechwerkzeuges (3; 3.1; 3.2) zunächst innerhalb des umgebenden Span- oder Faserplattenmaterials in Richtung der plattenförmigen Stützenrichtung (6) gedrängt und schließlich durchtrennt. Hat das Schneid-Brechwerkzeug (3; 3.1; 3.2) die plattenförmige Stützeinrichtung (6) erreicht, kehrt es seine Bewegung um und gibt dem Altmöbelteil den Weg zum erneuten Vorschub frei; anschließend erfolgt der nächste Trennvorgang.

In der Nähe des Schneid-Brechwerkzeuges (3; 3.1; 3.2) ist ein mit Graphitlösung getränkter Filz (11) angebracht, den das Schneid-Brechwerkzeug (3; 3.1; 3.2) im Bereich der oberen Umkehrbewegung streift. Dadurch wird das Schneid-Brechwerkzeug (3; 3.1; 3.2) mit Gleitmittel benetzt und die Schnittkräfte verringert. Das Gleitmittel streicht sich während des Schnittes nur an den Kanten der plättchenförmigen Elemente (9) ab, so daß keine Benetzung der Breitflächen erfolgt, die eine nachfolgende Verleimung der plättchenförmigen Elemente (9) beeinträchtigen könnte.

Unmittelbar nach Herstellung der plättchenförmigen Elemente (9) wird im Durchlauf deren Formaldehydemission mittels eines Infrarotmeßgerätes (40) ermittelt. Die erhaltene Meßgröße steuert die Zugabe einer 35%igen Harnstofflösung (41) in eine Mischtrommel (42), so daß der Formaldehydgehalt des fertigen Holzwerkstoffes unterhalb von 6 mg/100 g liegt.
Anschließend erfolgt die Trennung der plättchenförmigen Elemente (9) von den wesentlich kleineren Partikeln (32) und (33) in einem bekannten Siebsichter sowie von Metallteilen mittels eines üblichen Metallabscheiders.
Die so vorbereiteten plättchenförmigen Elemente (9) werden nun in einer langsam laufenden Beleimtrommel mit einem in der Spanplattenfertigung üblichen Harnstoff-Formaldehydharz zu einem Anteil von 3,5 % beleimt, mittels einer bekannten Streustation zu einem einschichtigen Vlies einer Dicke von etwa 80 mm gestreut und anschließend in einer beheizten Flachpresse bei einer Temperatur von 180 °C zu einer 35 mm dicken Holzwerkstoffplatte mit einer Rohdichte von 500 kg/m³ verpreßt.
Diese Platte besteht bis auf den zusätzlich verwendeten Klebstoffanteil von 3,5 % (bei der primären Herstellung von Spanplatten sind ca. 10 % Klebstoff üblich) vollständig zu 100 % aus Altmöbelmateriai. Da sich der sonst übliche Prozeß der Holztrocknung erübrigt, wurde keine Trocknungsenergie verbraucht.
Die neue Holzwerkstoffplatte weist eine Biegefestigkeit von 1,10 N/mm² auf und kann als Betonmantelplatte im Hochbau oder als verlorene Schalung bei der Herstellung von Fundamenten verwendet werden.
In einer anderen Anwendungsform erhält die entstandene Holzwerkstoffplatte einen abschließenden Kalibrierschliff und kann als Einlage für Wohnraumtüren mit außenliegender Sperrholzbeflankung eingesetzt werden.

Nach einer vorteilhaften Variante wird die beschriebene Holzwerkstoffplatte in einer Dicke von 120 mm hergestellt. Nach einem Formatzuschnitt und dem Einfräsen von Nuten für Flächenverbindungsmittel wie Federn erfolgt die Beschichtung der Holzwerkstoffplatte einerseits mit Gipskarton (51), auf der gegenüberliegenden Fläche mittels Polystyrolschaum (52) und schließlich einer Faserzementplatte (53). Die Holzwerkstoffplatte ist zusätzlich mit einem bekannten feuerhemmenden Mittel beschichtet. Das so entstandene Element ist für die Errichtung von Fertighäusern in Leichtbauweise geeignet.

Die Partikeln (32) und (33) werden analog der Plättchenförmigen Elemente (9) weiter verarbeitet, jedoch mit einem Klebstoffanteil von 7 % und einer Rohdichte von 900 kg/m³. In einer Anwendungsform wird aus dem Partikel-Klebstoff-Gemisch als Formteil eine Fensterbank (34) gepreßt.

### Ausführungsbeispiel 2: (siehe Fig. 3, 3a, 7, 8)

Altmöbelteile werden analog Beispiel 1 durch eine Vorschubvorrichtung (17) auf eine in Vorschubrichtung verschiebbare Stützplatte (6) mit 800 mm Breite bewegt. Ein Werkzeugträger (19) mit einem Durchmesser von 900 mm trägt sechzehn, mit gleicher Teilung radial angeordnete Schneid-Brechwerkzeuge (3; 3.1; 3.2) mit den gleichen Abmessungen wie in Beispiel 1.

Der Werkzeugträger (19) ist über der Stützplatte (6) so angeordnet, daß die Messerschneiden in ihrer Endstellung die Stützplatte berühren. Der Werkzeugträger (19) dreht sich im selben Drehsinn wie die obere Tansportwalze der Vorschubvorrichtung (17) mit einer Drehzahl von 80 min⁻¹. Dabei dringt das jeweils in Eingriff stehende Schneid-Brechwerkzeug (3; 3.1; 3.2) analog Beispiel 1 in das Altmöbelteil ein und sprengt plättchenförmige Elemente (9) ab, wobei vorhandene Metallteile, wie beschrieben, zerkleinert werden.

Die im Verlauf des Schnittes gegenüber dem Altmöbelteil auftretende Änderung des Wirkrichtungswinkels δ von 17,5° bewirkt keine wesentliche Beeinflussung der Schnittbedingungen. Die Stützplatte (6) bewegt sich mit dem Schneid-Brechwerkzeug (3; 3.1; 3.2) mit, wobei sich aufgrund des schrägen Verlaufes der Schnittfläche eine geringere Geschwindigkeit als die Umfangsgeschwindigkeit des Schneid-Brechwerkzeuges (3; 3.1; 3.2) einstellt. Dem Werkzeugträger (19) ist eine Walze (22) zugeordnet, die sich synchron zum Werkzeugträger (19) bewegt und die Schneid-Brechwerkzeuge (3; 3.1; 3.2) mit Paraffinemulsion benetzt.

Nach Beendigung des geschilderten Schneid-Brechvorganges wird das Altmöbelteil mittels der schrittweise arbeitenden Vorschubvorrichtung (17) so weit zurückgezogen, daß es gegenüber der Ausgangslage zu Beginn des ersten Schnittvorganges um 15 mm vorgeschoben ist. Unabhängig davon bewegt sich die Stützplatte (6) durch Wirkung der Feder (21) in die Ausgangslage zurück. Mit dem Eingriff des nächsten Schneid-Brechwerkzeugs (3; 3.1; 3.2) wiederholt sich der beschriebene Vorgang. Der Vorteil dieser Variante gegenüber der im Ausführungsbeispiel 1 vorgestellten Werkzeugmaschine liegt in der höheren Produktivität durch den Einsatz eines kontinuierlich arbeitenden, mehrschneidigen, rotierenden SchneidBrechwerkzeuges.
Die Vorbereitung der Altmöbelteile und die weitere Verarbeitung der plättchenförmigen Elemente (9) zu einem neuen Holzwerkstoff erfolgt im wesentlichen wie in Beispiel 1 beschrieben, jedoch werden die plättchenförmigen Elemente (9) im Mittelbereich und die entstehenden Partikeln (32) und (33) im Randbereich (Deckschichten) des herzustellenden Holzwerkstoffes angeordnet. In einem Anwendungsfall wird in einem Preßgesenk ein 16 mm dickes Formteil (35) mit einer Rohdichte von 680 kg/m³ gepreßt, das als Sesselschale im Möbelbau Verwendung findet.

### Gewerbliche Anwendbarkelt

Der neuartige Holzwerkstoff kann in plattenförmiger oder räumlich geformter Ausführung insbesondere als Bau- oder Dämmstoff, für Verpackungsmittel oder als Kernlage von Verbundplatten im Innenausbau und in der Möbelfertigung eingesetzt werden.

### Verzeichnis verwendeter Bezugszeichen:

- (1): Doppelexzenterpresse
- (2): Schneidenflanke
- (3),(3.1),(3.2): keilförmiges Schneid-Brechwerkzeug
- (3.3): Spanfläche
- (3.4): Freifläche
- (3.5): Schneide
- (3.6): Wirkschneidenebene
- (4): Werkzeugträger
- (5): Getriebe
- (6): Stützeinrichtung
- (7): Holzwerkstoffplatte/Holzwerkstoffleiste aus Altmöbeln (7.1) Oberfläche der Holzwerkstoffplatte oder Holzwerkstoffleiste
- (8): Werkstückzustell- oder Werkstück-Vorschubeinrichtung
- (9): plättchenförmiges Element
- (10): Metallbeschlag
- (11): Filz
- (12): über die Holzwerkstoffplatte überstehendes, hinausragendes Fremdteil
- (13): Federstütze
- (14): Hydraulikzylinder
- (15): Messerpaar
- (16): Transportwalze
- (17): Vorschubvorrichtung
- (19): Werkzeugträger
- (21): Feder
- (22): Walze
- (25): Werkzeugmaschinentisch
- (30): Trennfläche des plättchenförmigen Elementes
- (31): Oberfläche des plättchenförmigen Elementes
- (32): Holzwerkstoffbruchstück
- (33): Holzwerkstoffbruchstück
- (34): Fensterbank
- (35): Formteil
- (40): Infrarot-Meßgerät
- (41): Harnstofflösung
- (42): Mischtrommel
- (50): Bauelement
- (51): Gipskarton
- (52): Polystyrolschaum
- (53): Faserzementplatte
- (EW): Wirkbezugsebene
- (hₑ): Wirkspanungsdicke
- (V): Vorschub- oder Zustellmaß
- (W): Wirkrichtung
- (Z): Zustell- oder Vorschubrichtung
- (β): Keilwinkel
- (γ): Spanwinkel
- (δ): Wirkrichtungswinkel

## Patentansprüche

1. Plattenförmiger oder geformter Holzwerkstoff, insbesondere für die Anwendung im Möbel- oder Innenausbau, in der Verpackungsmittelherstellung, im Hochbau oder im Tiefbau, mit einer Wanddicke zwischen 5 mm und 1000 mm,
dadurch gekennzeichnet,
daß der Holzwerkstoff je nach Anwendungsgebiet eine mittlere Rohdichte von 450 kg/m³ bis 1100 kg/m³ aufweist,
daß der Holzwerkstoff aus plättchenförmigen, schuppenartigen Elementen (9) mit einer durchschnittlichen Wanddicke zwischen 1,0 mm und 8,0 mm, einem Verhältnis vom Plättchenbreite zu Plättchendicke von 3 : 1 bis 10 : 1 und einem Verhältnis von Plättchenlänge zu Plättchendicke von 3 : 1 bis 200 : 1 bei einer mittleren Größe der plättchenförmigen Elemente von 1 cm² bis 25 cm², besteht,
daß die plättchenförmigen Elemente (9) aus Holzwerkstoffen wie Holzspanplatten, Holzfaserplatten und/oder Zuschnittresten oder Abfällen daraus oder aus Teilen zu entsorgender Möbel wie Möbelplatten bestehen,
daß die plättchenförmigen Elemente (9) untereinander, sich überwiegend gegenseitig schuppenartig überlappend und im wesentlichen parallel zur Oberfläche des neuartigen, entstehenden Halbzeuges oder Fertigteils (34), (35) hintereinander und/oder nebeneinander und/oder übereinander angeordnet und durch in der Kontaktzone zwischen den sich berührenden plättchenförmigen Elementen (9) befindlichen Klebstoff fest miteinander verbunden sind.

2. Holzwerkstoff nach Anspruch 1,
dadurch gekennzeichnet,
daß der Holzwerkstoff neben den plättchenförmigen Elementen (9) Zusätze von Holzwerkstoffbruchstücken (32), (33) mit einem Anteil von bis zu 10 Masseprozent am entstehenden Holzwerkstoff aufweist, wobei die Abmessungen der Holzwerkstoffbruchstücken (32), (33) kleiner als die der plättchenförmigen Elemente (9) sind und daß die plättchenförmigen Elemente (9) und die Holzwerkstoffbruchstücken (32), (33) im Holzwerkstoff gleichmäßig verteilt vorliegen oder die Holzwerkstoffbruchstücken (32), (33) überwiegend an der Oberfläche des Holzwerkstoffes angeordnet sind.

3. Verfahren zur Herstellung eines plattenförmigen oder geformten Holzwerkstoffes nach Anspruch 1 oder 2,
dadurch gekennzeichnet,
daß die als Ausgangswerkstoff verwendeten Holzwerkstoffplatten oder -leisten (7) vor der Verarbeitung bedarfsweise von an der Oberfläche vorhandenen, überstehenden Beschlagteilen (12) wie Schlössern, Beschlägen, Scharnieren oder ähnlichen Teilen befreit werden,
daß danach die Holzwerkstoffplatte (7) in ihrer gesamten Breite zerkleinert wird, so daß lamellenartige, plättchenförmige Elemente (9) entstehen,
daß die lamellenartigen, plättchenförmigen Elemente (9) bedarfsweise mit bekannten Verfahren auf die gewünschte Plättchenlänge abgelängt werden,
daß der Formaldehydgehalt der plättchenförmigen Elemente (9) bestimmt wird,
daß die plättchenförmigen Elemente (9) bedarfsweise mit einer Harnstofflösung oder einer gleichwirkenden Formaldehyd-Fänger-Substanz behandelt werden,
daß die plättchenförmigen Elemente (9) und bedarfsweise zugesetzte Holzwerkstoffbruchstücke (32), (33) mit bekannten Verfahren beleimt werden,
daß die beleimten, plättchenförmigen Elemente (9) und bedarfsweise zugesetzte Holzwerkstoffbruchstücke (32), (33) mit bekannten Verfahren auf einem Träger gleichmäßig oder statistisch verteilt aufgebracht werden
und daß die aufgebrachten, beleimten plättchenförmigen Elemente (9) und bedarfsweise zugesetzte Holzwerkstoffbruchstücke (32), (33) unter Druck miteinander verbunden werden.

4. Verfahren nach Anspruch 3,
dadurch gekennzeichnet,
daß das Entfernen überstehender Fremdteile (12) von der Oberfläche der zu verarbeitenden Holzwerkstoffplatte (7) durch gleichzeitiges, beidseitiges Abschieben über der gesamten Breite der Holzwerkstoffplatte (7) erfolgt, wobei die Holzwerkstoffplatte (7) an zwei formschlüssig zur Oberfläche der Holzwerkstoffplatte (7) eingestellten, keilförmigen Werkzeuge hindurchbewegt wird.

5. Verfahren nach Anspruch 3,
dadurch gekennzeichnet,
daß das Zerkleinern der Holzwerkstoffplatte (7) zur Erzeugung lamellenartiger, plättchenförmiger Elemente (9) erfolgt, indem die zu verarbeitende Holzwerkstoffplatte (7) zwischen einem keilförmigen Schneid-Brechwerkzeug (3; 3,1; 3.2) mit einer Arbeitsbreite, die größer oder gleich der Breite der zu verarbeitenden Holzwerkstoffplatte (7) ist, und einer gleichbreiten, feststehenden oder in Werkstückvorschubrichtung beweglichen Stützeinrichtung (6), auf der die Holzwerkstoffplatte (7) aufliegt, geführt wird,
das Schneid-Brechwerkzeug (3; 3.1; 3.2) beim Trennvorgang eine translatorische Wirkbewegung mit konstanter oder sich ändernden Wirkrichtung unter einem Winkel von 35° ... 65° gegenüber der Oberfläche (7.1) der Holzwerkstoffplatte (7) in Richtung auf die Stützeinrichtung (6) bis unmittelbar vor Berührung mit dieser ausführt, wobei die Stützeinrichtung (6) in Zustell- bzw. Vorschubrichtung (Z) der Holzwerkstoffplatte (7) gesehen, mindestens 3 mm über die von der Schneide (3.5) des Schneid-Brechwerkzeuges (3; 3.1; 3.2) beschriebene Wirkschneidenebene (3.6) hinausragt,
daß nach dem Durchtrennen der Holzwerkstoffplatte (7) das Schneid-Brechwerkzeug (3; 3.1; 3.2) in seine Ausgangslage zurückgeführt wird,
daß die Holzwerkstoffplatte (7) eine Zustell- oder Vorschubbewegung ausführt, wobei die Wirkspanungsdicke (hₑ), gemessen senkrecht zur Wirkrichtung (W) und senkrecht zur Schnittfläche 3 mm...30 mm beträgt,
wobei der Keilwinkel (β) des Schneid-Brechwerkzeuges (3; 3.1; 3.2), gemessen zwischen Spanfläche (3.3) und Freifläche (3.4) oder einer analogen Fläche wie einer Span- oder Freiflächenfase oder Tangenten an Span- und Freiflächenrundungen im Schneidenbereich in der senkrecht zur Schneide (3.5) liegenden Keilmeßebene 55°...95° und der Spanwinkel (γ) am Schneid-Brechwerkzeug (3; 3.1; 3.2), gemessen zwischen Spanfläche (3.3) oder einer analogen Fläche und der senkrecht zur Wirkrichtung (W) liegenden Wirkbezugsebene (EW), +35° ... -10° beträgt.

6. Verfahren nach Anspruch 3 oder 5,
dadurch gekennzeichnet,
daß das Ablängen der lamellenartigen, plättchenförmigen Elemente (9) durch Sägen oder Scheren oder Brechen in Schlag- oder Brecherwerken oder Trommeln oder nach einem Trennverfahren gemäß Anspruch 5 erfolgt.

7. Vorrichtung zur Durchführung des Verfahrens
nach Anspruch 5,
dadurch gekennzeichnet,
daß eine Werkzeugmaschine mit oszillierender Arbeitsweise wie eine Presse, insbesondere eine Kurbelpresse, Exzenterpresse oder hydraulische Presse
einen Werkzeugträger (4) aufweist, auf dem mindestens ein keilförmiges Schneid-Brechwerkzeug (3; 3.1; 3.2) mit einem Keilwinkel von 55° ... 95°
und einer Arbeitsbreite, die größer oder gleich der Breite der zu verarbeitenden Holzwerkstoffplatte (7) ist, fest oder lösbar angeordnet ist,
auf einem Werkzeugmaschinentisch (25) eine gleichbreite, feststehend oder in Werkstückvorschubrichtung bewegliche Stützeinrichtung (6) angeordnet ist, auf der die zu verarbeitende Holzwerkstoffplatte (7) aufliegt,
wobei die Stützeinrichtung (6) als Stützplatte, als Stützwalze oder als umlaufende Stützgliederkette ausgebildet ist, der Werkzeugträger (4) mit dem keilförmigen Schneid-Brechwerkzeug (3; 3.1; 3.2) über ein bekanntes Getriebe (5) in Richtung auf die Stützeinrichtung (6) beweglich ist,
wobei das Schneid-Brechwerkzeug (3; 3.1; 3.2) beim Trennvorgang eine translatorische Wirkbewegung mit konstanter oder sich ändernden Wirkrichtung unter einem Wirkrichtungswinkel (δ) von 35°...65° gegenüber der Oberfläche (7.1) der Holzwerkstoffplatte (7) in Richtung auf die Stützeinrichtung (6) bis unmittelbar vor oder bis zur Berührung mit dieser ausführt,
die Stützeinrichtung (6), in Zustell- oder Vorschub-richtung (Z) der Holzwerkstoffplatte (7) gesehen, mindestens 3 mm über die von der Schneide (3.5) des Schneid-Brechwerkzeuges (3; 3.1; 3.2) beschriebene Wirkschneidenebene (3.6) hinausragt,
der Spanwinkel (γ), gemessen zwischen Spanfläche (3.3) des Schneid-Brechwerkzeuges (3; 3.1; 3.2) oder einer analogen Fläche und der senkrecht zur Wirkrichtung (W) liegenden Wirkbezugsebene (EW) am Schneid-Brechwerkzeug (3; 3.1; 3.2) einstellbar +35 ... -10° groß ist
und an einer schrittweise arbeitenden Werkstückzustell- bzw. -vorschubvorrichtung (8), deren Bewegung über ein Getriebe mit der oszillierenden Bewegung des Schneid-Brechwerkzeuges (3; 3.1; 3.2) synchronisiert ist, die Wirkspanungsdicke (hₑ) einstellbar 3 mm...30 mm groß ist.

8. Vorrichtung zur Durchführung des Verfahrens
nach Anspruch 5,
dadurch gekennzeichnet,
daß eine Werkzeugmaschine mit rotierendem Werkzeugträger, wie ein Trommelhacker
einen Werkzeugträger (19) aufweist, auf dessen Umfang mindestens ein keilförmiges Schneid-Brechwerkzeug (3; 3,1; 3.2) mit einem Keilwinkel (β) von 65°...95° und einer Arbeitsbreite, die größer oder gleich der Breite der zu verarbeitenden Holzwerkstoffplatte (7) ist, fest oder lösbar angeordnet ist,
auf einem Werkzeugmaschinentisch (25) eine gleichbreite, in Zustell- bzw. Vorschubrichtung (Z) bewegliche Stützeinrichtung (6) angeordnet ist, auf der die zu verarbeitende Holzwerkstoffplatte (7) aufliegt,
wobei die Stützeinrichtung (6) als Stützplatte, als Stützwalze oder als umlaufende Stützgliederkette ausgebildet ist, die Stützeinrichtung (6), in Zustell- bzw. Vorschubrichtung (Z) der Holzwerkstoffplatte (7) gesehen, mindestens 3 mm über die von der Schneide (3.5) des Schneid-Brechwerkzeuges (3; 3.1; 3.2) beschriebene Wirkschneidenebene (3.6) hinausragt, das Schneid-Brechwerkzeug (3; 3.1; 3.2) beim Trennvorgang eine kreisbogenförmige Wirkbewegung mit sich ändernder Wirkrichtung (W) unter einem Wirkrichtungswinkel (δ) von 35°...65° gegenüber der Oberfläche (7.1) der Holzwerkstoffplatte (7) in Richtung auf die Stützeinrichtung (6) bis unmittelbar vor oder bis zur Berührung mit dieser ausführt, die kreisbogenförmige Werkzeugbewegung überlagert wird durch eine gleichsinnige, synchrone, geradlinige, aktive oder passive Vorschubbewegung der beweglichen Stützeinrichtung (6) oder einer separaten, an sich bekannten Vorschubvorrichtung (17), deren Bewegung über ein Getriebe mit der Drehbewegung des Schneid-Brechwerkzeuges (3; 3.1; 3.2) synchronisiert ist, daß nach dem Durchtrennen der Holzwerkstoffplatte (7) diese entgegen der Vorschubrichtung (Z) durch die Vorschubvorrichtung (17) oder die Stützeinrichtung (6) um einen Betrag zurückbewegt wird, der dem Weg der Schneide (3.5) des Schneid-Brechwerkzeuges (3; 3.1; 3.2) im Werkstück in Vorschubrichtung (Z) abzüglich des gewählten Vorschub- oder Zustellmaßes (V) je Schneide (3.5) entspricht,
und die Stützeinrichtung (6) in ihre Ausgangslage zurückbewegt oder eine umlaufende Stützeinrichtung, wie eine Stützgliederkette oder eine Stützwalze in Vorschubrichtung (Z) fortschreitend bewegt wird,
daß die Schneiden (3.5) der Schneid-Brechwerkzeuge (3; 3.1; 3.2) am Umfang des Werkzeugträgers (19) so beabstandet sind, daß stets nur eine Schneide (3.5) im Eingriff mit der Holzwerkstoffplatte (7) steht,
der Spanwinkel (γ), gemessen zwischen Spanfläche (3.3) des Schneid-Brechwerkzeuges (3; 3.1; 3.2) oder einer analogen Fläche und der senkrecht zur Wirkrichtung (W) liegenden Wirkbezugsebene (EW) am Schneid-Brechwerkzeug (3; 3.1; 3.2) einstellbar +35°...-10° groß ist
und die Wirkspanungsdicke (hₑ) an der Stützeinrichtung (6) oder der Vorschubvorrichtung (17) einstellbar 3 mm bis 30 mm groß ist.

9. Vorrichtung nach Anspruch 7 oder 8,
dadurch gekennzeichnet,
daß das Schneid-Brechwerkzeug (3) aus mehreren, seitlich versetzt angeordneten Schneidkeil-Segmenten (3.1), (3.2) besteht, die durch in Vorschubrichtung verlaufende Schneidkeil-Stege verbunden sind.

10. Verwendung eines Holzwerkstoffes nach Anspruch 1 oder 2,
dadurch gekennzeichnet,
daß auf der Oberfläche eines plattenförmigen Halbzeuges als Grund- und/oder Deckschicht eine Holzfaserplatte, eine dünne Spanplatte, eine glasfaserverstärkte Kunststoffschicht, eine Sperrholzplatte, eine Gipskartonplatte, ein Wärmedämmstoff oder ein Aluminiumblech angeordnet ist und der Verbundwerkstoff als Wand-, Decken- oder Bodenelement für Fertigteilhäuser oder Leichtbauhallen verwendet wird.

## Claims

1. A plate-like or moulded derived wood product, especially adapted for use in furniture making, or interior construction, in the production of packing materials, in high rise or foundation construction, with a wall thickness between 5 mm and 1,000 mm characterised in that:
a) the derived wood product has a median raw density of between 450 kg/cm³ to 1100 kg/cm³;
b) the derived wood product is comprised of plate like, scale like elements (9);
i) with an average wall thickness between 1,0 mm and 8,0 mm,
ii) which exhibit a relationship between platelet width to platelet thickness of 3:1 to 10:1,
iii) which exhibit a relationship of platelet length to platelet thickness of 3:1 to 200:1,
iv) which have a median surface area of 1 cm² to 25 cm²;
c) the plate-like elements (9) are comprised of derived wood products such as chipped wood panels, wood fibre panels and/or remainder cut parts or wastes, or from parts from furniture about to be disposed such a furniture panels;
d) the plate-like elements (9) are arranged between themselves
i) in a generally scale-like, overlapping manner,
ii) oriented generally parallel to the surface of the intermediate, or finished product (34), (35),
iii) one behind the other, and/or next to one another and/or one above the other and, which,
iv) are directly connected to another with glue between the contact surfaces of their touching borders.

2. Product according to claim 1, further characterised in that
e) the product comprises in addition to the plate-like elements (9) a supplement of up to 10% by mass of broken derived wood product parts, wherein the dimensions of the broken derived wood product parts (32), (33) are smaller than the plate-like elements (9), and
f) the broken derived wood product parts (32), (33) are either equally distributed within the product or largely on the surface thereof.

3. Process for the making of a plate-like or moulded derived wood product defined by claim 1 characterised in that
a) the derived wood product panels or mouldings (7) utilised as starting material are stripped of fitting parts (12) such as locks, fittings, hinges, or similar parts located on, and projecting above, the surface;
b) after step a), the derived wood product panel (7) is comminuted along its entire width so that lamella-like, plate-like elements (9) are produced;
c) that lamella-like, plate-like elements (9) are suitably shortened to the desired platelet length with known processes,
d) the formaldehyde content of the plate-like element (9) is determined,
e) the plate-like elements (9) are treated in accordance with requirements either with a urea solution or an equivalent formaldehyde capturing substance,
f) the plate-like elements (9) and, if required the supplemental broken derived wood produce parts (32), (33) are glued with known methods,
g) the glued plate-like elements (9) and the possibly moulded broken derived wood product parts (32), (33) are uniformly, or statistically scattered on a carrier, and
h) the glued plate-like elements (9) and the possibly added broken derived wood product parts (32), (33) which are produced, are bound together under pressure.

4. Process according to claim 3 characterised in that
the removal of foreign parts (12) projecting above the surface of the derived wood product panel (7) happens simultaneously and on both sides over the entire width of the derived wood product panel (7) where the derived wood product panel (7) is passed through two wedge shaped tools cooperating along the surface of the derived wood product panel (7).

5. Process according to claim 3 characterised in that
a) the comminution of the derived wood product panel for the producing of lamella-like, plate-like elements (9) occurs by passing the derived wood product panel (7) to be processed between a wedge shaped cutting/breaking tool (3; 3.1; 3.2) which has a working width greater than, or equal to, the width of the derived wood product panel to be processed, and the derived wood product panel is guided by an equally wide fixed, or movable in the direction of the workpiece, support structure (6),
b) the cutting/breaking tool (3; 3.1; 3.2) performs, in the separation process, a translatory work motion with a constant, or changeable, work direction under an angular direction of 35° to 65° with respect to the surface (7.1) of the derived wood product panel (7) and wherein the work motion is in the direction of the support structure (6) until shortly before contact with the support structure (6), and wherin the support structure (6), viewed in the advance direction (7) of the derived wood product panel (7), projects at least 3 mm beyond the working plane (3.6) described by the cutting edge (3.5) of the cutting/breaking tool (3; 3.1; 3.2),
c) the cutting/breaking tool (3; 3.1; 3.2) returns to its starting position after the complete penetration of the derived wood product panel (7),
d) the derived wood product panel (7) is moved to advance and wherein the chipping depth (hₑ), measured perpendicular to the work direction (W) and to the cut surface amounts to between 3 mm to 30 mm, wherein the wedge angle (β) of the cutting/breaking tool (3; 3.1; 3.2), measured between the chipping surface (3.3) and the free surface (3.4) - or an analogous surface such as a bevelled or chamfered, or tangent surface to the bevelled or chamfered surface - amounts to between 55° to 95° in the cutting region which is in the plane perpendicular to the cutting edge (3.5) and wherein the chipping angle (y) at the cutting/breaking tool (3; 3.1; 3.2), measured between the shaving surface (3.3) - or an analogous surface - and the reference plane (EW) perpendicular to the work direction (W), amounts to between +35°o to -10°.

6. Process according to claim 3 characterised in that shortening of the lamella-like, plate-like elements (9) occurs through sawing, or cutting, or breaking in impact, or crushing machines or drums, or in accordance with the separation process in accordance with claim 5.

7. Apparatus for the practice of the process of claim 5 characterised in that
it comprises a machine tool with an oscillating work motion such as a press, especially a crank press, eccentric press, or hydraulic press which includes a tool carrier for carrying, in a fixed or detachable manner, at least one wedge shaped cutting/breaking tool (3; 3.1; 3.2) having a wedge angle of between 55° to 95° and a working width greater than, or equal to, the width of the derived wood product panel (7), a machine tool table (25) having a support structure (6), either fixed or movable in the direction of workpiece advancement, for supporting the derived wood product panel (7) to be processed, wherein the support structure (6) is comprised of a support plate, or a support roller or of a recirculating chain, wherein the tool carrier (4) with the wedge shaped cutting/breaking tool (3; 3.1; 3.2) is movable toward the support structure (6) by a known transmission (5), wherein the cutting/breaking tool (3; 3.1; 3.2) performs a translating work motion with a fixed, or changing, work direction at a working-direction angle of between 35° to 65° measured with respect to the surface (7.1) of the derived wood product panel (7), until shortly before, or actually, touching the support structure (6), wherein the support structure (6) projects at least 3 mm beyond the cutting plane (3.6) described by the cutting edge (3.5) of the cutting/breaking tool (3; 3.1; 3.2), wherein the chipping angle (y), measured between the chipping surface (3.3) of the cutting/breaking tool (3; 3.1; 3.2) - or an analogous surface - and the working plane (EW) which is perpendicular to work direction (W) at the cutting/breaking tool (3; 3.1; 3.2), is adjustably between +35° and -10°, and wherein the depth of the chipping are is adjustably between 3 mm to 30 mm over a step-wise functioning work advance structure (8), the motion of which is synchronised with the oscillating motion of the cutting-breaking tool (3; 3.1; 3.2) through a transmission.

8. Apparatus for the practice of the process in accordance with claim 5, comprising
a machine tool with a rotation tool carrier, such as a drum having a tool carrier (19) on the periphery of which is fixed, or detachable mounted, at least one cutting/breaking tool (3; 3.1; 3.2) having a wedge angle of between 65° to 95° and having a working width that is larger than, or equal to, the width of the derived wood product panel to be processed, the machine tool including a machine tool table having a movable support structure (6), movable in the advance direction (Z), for supporting the derived wood product panel to be processed, wherein the support structure (6) is configured as a support plate, as a support roller, or as a recirculating chain, wherein the support structure (6) projects at least 3 mm beyond the cutting plane (3.6) described by the cutting edge (3.5) of the cutting/breaking tool (3; 3.1; 3.2) as viewed in the advance direction (Z),
wherein the cutting/breaking tool (3; 3.1; 3.2) performs a separation process in a circumferential motion towards the support structure (6) with a changing work direction (W) at a changing work direction angle of between 35° to 65° with respect to the surface (7.1) of the derived wood product panel (7) until, shortly before, or touching the support structure (6), wherein the circumferential tool motion is combined with an advancing straight line motion of the movable supporting structure (6) that has the same sense and is synchronous with the cutting/breaking tool (3; 3.1; 3.2), the motion of which is synchronised with a transmission, wherein the support structure (6), wherein the derived wood product panel (7) after it has been penetrated is moved against the direction of advance (Z) through either the advance structure (17) or the support structure (6), wherein the movement against the direction of advance (Z) is dependent of the path of the cutting edge (3.5) of the cutting/breaking tool (3; 3.1; 3.2) with respect to the chosen advance amount (V) in the work advance direction (Z), wherein the support structure (6) is either moved back to its starting position or moved over a recirculating support structure, such as a support chain or support roller, stepwise in the work advance direction (Z), wherein the cutting edges (3.5) of the cutting/breaking tools (3; 3.1; 3.2) are so spaced around the circumference of the tool carrier (19) that only one cutting edge (3.5) engages the derived wood panel (7) wherein the chipping angle (y), measured between the chipping surface (33) of the cutting/breaking tool (3; 3.1; 3.2), or an analogous surface, and the work plane (EW) perpendicular to the working direction (W) at the cutting/breaking tool (3; 3.1; 3.2) is adjustable between +35° and -10°, and wherein the depth of the chipping area (hₑ) is adjustable at the support structure (6) or the advance structure (17) from 3 mm to 30 mm.

9. Structure according to claim 7 characterised in that
the cutting/breaking tool (3) is comprised of several, laterally spaced, cutting wedge segments (3.1), (3.2) mounted on a cutting wedge bar which moves in the direction of the work advance.

10. Utilisation of a derived wood product according to claim 1, characterised in that
a layer of wood fibre sheet, a thin pressed wood sheet, a fibreglass reinforced synthetic material layer, a plywood sheet, gypsum sheet, an insulation material or an aluminium sheet, are placed on the surface of the plate-like intermediate product and the composite article is used as a compound material as wall, ceiling or floor element in the construction of prefabricated housing or lightweight construction halls.

## Revendications

1. Matériau dérivé du bois en forme de plaques ou produit par moulage, notamment destiné à l'utilisation dans l'ameublement ou l'agencement d'intérieurs, dans la fabrication de moyens d'emballage, dans le bâtiment ou le génie civil, avec une épaisseur de paroi comprise entre 5 mm et 1 000 mm,
caractérisé par le fait
que le matériau dérivé du bois présente, en fonction du domaine d'application, une masse volumique moyenne de 450 kg/m³ à 1 100 kg/m³,
que le matériau dérivé du bois est constitué d'éléments (9) du type écailles et en forme de plaquettes, présentant une épaisseur de paroi moyenne comprise entre 1,0 mm et 8,0 mm, un rapport de 3 : 1 à 10 : 1 entre la largeur des plaquettes et l'épaisseur des plaquettes, et un rapport de 3 : 1 à 200 : 1 entre la longueur des plaquettes et l'épaisseur des plaquettes, pour une taille moyenne de 1 cm² à 25 cm² des éléments en forme de plaquettes,
que les éléments (9) en forme de plaquettes consistent en des matériaux dérivés du bois tels que des panneaux de particules de bois, des panneaux de fibres de bois et/ou des restes de découpe ou des rebuts de ces derniers, voire des parties de meubles à réformer, comme des panneaux de meubles,
et que les éléments (9) en forme de plaquettes sont agencés les uns au-dessous des autres, en se chevauchant majoritairement les uns les autres à la manière d'écailles, et les uns derrière et/ou à côté et/ou au-dessus des autres, pour l'essentiel parallèlement à la face supérieure du nouveau produit semi-fini ou article achevé (34, 35) ainsi obtenu, et sont reliés rigidement les uns aux autres par l'intermédiaire d'un adhésif situé dans la zone de contact entre les éléments (9) en forme de plaquettes se touchant.

2. Matériau dérivé du bois, selon la revendication 1, caractérisé par le fait
que ledit matériau dérivé du bois présente, outre les éléments (9) en forme de plaquettes, des adjonctions de fragments (32, 33) de matériaux dérivés du bois dont la part atteint jusqu'à 10 pour cent en poids dans le matériau dérivé du bois ainsi obtenu, les dimensions des fragments (32, 33) de matériaux dérivés du bois étant plus petites que celles des éléments (9) en forme de plaquettes ; et par le fait que les éléments (9) en forme de plaquettes et les fragments (32, 33) de matériaux dérivés du bois se présentent avec répartition uni forme dans le matériau dérivé du bois, ou les fragments (32, 33) de matériaux dérivés du bois sont disposés majoritairement à la face supérieure dudit matériau dérivé du bois.

3. Procédé de fabrication d'un matériau dérivé du bois en forme de plaques ou produit par moulage, selon la revendication 1 ou 2,
caractérisé par le fait
que les panneaux ou tasseaux (7) de matériaux dérivés du bois, utilisés en tant que matériau de départ, sont débarrassés si besoin est, préalablement au traitement, de pièces d'armature (12) en saillie à la face supérieure, telles que des serrures, des ferrures, des charnières ou pièces similaires,
que le panneau (7) de matériau dérivé du bois est ensuite fractionné sur toute sa largeur, ce qui donne naissance à des éléments (9) en forme de plaquettes et du type lamelles,
que les éléments (9) en forme de plaquettes et du type lamelles sont débités si besoin est, par des procédés connus, à la longueur de plaquettes souhaitée,
que la teneur en formaldéhyde des éléments (9) en forme de plaquettes est déterminée,
que les éléments (9) en forme de plaquettes sont traités, si besoin est, par une solution d'urée ou par une substance à action similaire, fixant le formaldéhyde,
que les éléments (9) en forme de plaquettes et, si besoin est, des fragments ajoutés (32, 33) de matériaux dérivés du bois sont encollés par des procédés connus,
que les éléments encollés (9) en forme de plaquettes et, si besoin est, des fragments ajoutés (32, 33) de matériaux dérivés du bois sont déposés sur un substrat, par des procédés connus, avec répartition uniforme ou aléatoire,
et que les éléments (9) en forme de plaquettes encollés et déposés et, si besoin est, des fragments ajoutés (32, 33) de matériaux dérivés du bois sont reliés les uns aux autres sous l'effet d'une pression.

4. Procédé selon la revendication 3,
caractérisé par le fait
que la séparation de pièces étrangères saillantes (12), d'avec la face supérieure du panneau (7) de matériau dérivé du bois, devant être traité, a lieu par dépouillage simultané de part et d'autre sur toute la largeur du panneau (7) de matériau dérivé du bois, le panneau (7) de matériau dérivé du bois étant mis en mouvement sur deux outils cunéiformes ajustés, par concordance de formes, vis-à-vis de la face supérieure dudit panneau (7) de matériau dérivé du bois.

5. Procédé selon la revendication 3,
caractérisé par le fait
que le fractionnement du panneau (7) de matériau dérivé du bois, pour produire des éléments (9) en forme de plaquettes et du type lamelles, a lieu en guidant ledit panneau (7) de matériau dérivé du bois, devant être traité, entre un outil cunéiforme (3 ; 3.1 ; 3.2) de sectionnement-broyage, présentant une largeur de travail supérieure ou égale à la largeur du panneau (7) de matériau dérivé du bois, devant être traité, et un dispositif d'appui (6) de largeur identique, fixe ou mobile dans la direction d'avance des pièces à travailler, et sur lequel ledit panneau (7) de matériau dérivé du bois repose à plat,
que l'outil (3 ; 3.1 ; 3.2) de sectionnement-broyage accomplit, au cours du processus de séparation, un mouvement efficace translatoire à direction d'action constante ou variable, selon un angle de 35° ... 65° par rapport à la face supérieure (7.1) du panneau (7) de matériau dérivè du bois, en direction du dispositif d'appui (6), jusqu'à l'instant précédant directement la venue en contact avec celui-ci, le dispositif d'appui (6) dépassant, observé dans la direction respective (Z) de présentation ou d'avance du panneau (7) de matériau dérivé du bois, d'au moins 3 mm au-delà du plan de sectionnement efficace (3.6) décrit par le tranchant (3.5) de l'outil (3 ; 3.1 ; 3.2) de sectionnement-broyage,
que l'outil (3 ; 3.1 ; 3.2) de sectionnement-broyage est ramené à sa position initiale après la séparation du panneau (7) de matériau dérivé du bois,
que le panneau (7) de matériau dérivé du bois accomplit un mouvement de présentation ou d'avance, l'épaisseur de coupe efficace (hₑ) étant de 3 mm ... 30 mm mesurée perpendiculairement à la direction d'action (W) et perpendiculairement à la surface de sectionnement,
l'angle de taillant (β) de l'outil (3 ; 3.1 ; 3.2) de sectionnement-broyage, mesuré entre la face d'attaque (3.3) et la face de dépouille (3.4) ou une face analogue, telle qu'un biseau de la face d'attaque ou de dépouille, ou des tangentes à des arrondis des faces d'attaque et de dépouille dans la région du tranchant, étant de 55° ... 95° dans le plan orthogonal de la face de dépouille, perpendiculaire au tranchant (3.5) ; et l'angle de dégagement (γ) étant de + 35° ... - 10° sur l'outil (3 ; 3.1 ; 3.2) de sectionnement-broyage, mesuré entre la face d'attaque (3.3) ou une face analogue, et le plan d'action de référence (EW) situé perpendiculairement à la direction d'action (W).

6. Procédé selon la revendication 3 ou 5,
caractérisé par le fait
que la mise à longueur des éléments (9) en forme de plaquettes et du type lamelles a lieu par sciage ou cisaillement ou broyage, dans des installations agissant par percussion ou munies de broyeurs, voire dans des tambours, ou selon un procédé de séparation conforme à la revendication 5.

7. Dispositif pour la mise en oeuvre du procédé selon la revendication 5,
caractérisé par le fait
qu'une machine-outil à mode de travail oscillatoire, telle qu'une presse, notamment une presse à manivelle, une presse a excentrique ou une presse hydraulique,
présente un porte-outils (4) sur lequel au moins un outil cunéiforme (3 ; 3.1 ; 3.2) de sectionnement-broyage, doté d'un angle de taillant de 55° ... 95°
et d'une largeur de travail supérieure ou égale à la largeur du panneau (7) de matériau dérivé du bois, devant être traité, est installé de manière fixe ou libérable,
que, sur un plateau (25) de la machine-outil, se trouve un dispositif d'appui (6) de largeur identique, fixe ou mobile dans la direction d'avance des pièces à travailler, et sur lequel le panneau (7) de matériau dérivé du bois, devant être traité, repose à plat,
le dispositif d'appui (6) étant réalisé sous la forme d'une plaque d'appui, d'un cylindre d'appui ou d'une chaîne d'appui à maillons accomplissant une révolution,
que le porte-outils (4) est mobile en direction du dispositif d'appui (6), conjointement à l'outil cunéiforme (3 ; 3.1 ; 3.2) de sectionnement-broyage, par l'intermédiaire d'une transmission connue (5),
l'outil (3 ; 3.1 ; 3.2) de sectionnement-broyage accomplissant, au cours du processus de séparation, un mouvement efficace translatoire à direction d'action constante ou variable, selon un angle (δ) de direction d'action de 35°...65° par rapport à la face supérieure (7.1) du panneau (7) de matériau dérivé du bois, en direction du dispositif d'appui (6), jusqu'à l'instant précédant directement la venue en contact avec celui-ci, ou jusqu'à cette venue en contact,
que le dispositif d'appui (6) dépasse, observé dans la direction respective (Z) de présentation ou d'avance du panneau (7) de matériau dérivé du bois, d'au moins 3 mm au-delà du plan de sectionnement efficace (3.6) décrit par le tranchant (3.5) de l'outil (3 ; 3.1 ; 3.2) de sectionnement-broyage,
que l'angle de dégagement (γ), mesuré entre la face d'attaque (3.3) de l'outil (3 ; 3.1 ; 3.2) de sectionnement-broyage ou une face analogue, et le plan d'action de référence (EW) situé perpendiculairement à la direction d'action (W), est de + 35 ... - 10° avec faculté de réglage sur l'outil (3 ; 3.1 ; 3.2) de sectionnement-broyage
et l'épaisseur de coupe efficace (hₑ) est de 3 mm ... 30 mm, avec faculté de réglage, sur un dispositif (8) de présentation ou d'avance des pièces à travailler, qui fonctionne en mode pas à pas et dont le mouvement est synchronisé, par l'intermédiaire d'une transmission, avec le mouvement oscillatoire de l'outil (3 ; 3.1 ; 3.2) de sectionnement-broyage.

8. Dispositif pour la mise en oeuvre du procédé selon la revendication 5,
caractérisé par le fait
qu'une machine-outil à porte-outils rotatif, telle qu'une hacheuse à tambour,
présente un porte-outils (19) sur le pourtour duquel est installé, de manière fixe ou libérable, au moins un outil cunéiforme (3 ; 3.1 ; 3.2) pourvu d'un angle de taillant (β) de 65° ... 95° et d'une largeur de travail supérieure ou égale à la largeur du panneau (7) de matériau dérivé du bois, devant être traité,
que, sur un plateau (25) de la machine-outil, se trouve un dispositif d'appui (6) de largeur identique, qui est mobile dans la direction respective (Z) de présentation ou d'avance et sur lequel le panneau (7) de matériau dérivé du bois, devant être traité, repose à plat,
le dispositif d'appui (6) étant réalisé sous la forme d'une plaque d'appui, d'un cylindre d'appui ou d'une chaîne d'appui à maillons accomplissant une révolution,
que le dispositif d'appui (6) dépasse, observé dans la direction respective (Z) de présentation ou d'avance du panneau (7) de matériau dérivé du bois, d'au moins 3 mm au-delà du plan de sectionnement efficace (3.6) décrit par le tranchant (3.5) de l'outil (3 ; 3.1 ; 3.2) de sectionnement-broyage,
que l'outil (3 ; 3.1 ; 3.2) de sectionnement-broyage accomplit, au cours du processus de séparation, un mouvement efficace en arc de cercle à direction d'action (W) variable, selon un angle (δ) de direction d'action de 35° ... 65° par rapport à la face supérieure (7.1) du panneau (7) de matériau dérivé du bois, en direction du dispositif d'appui (6), jusqu'à l'instant précédant directement la venue en contact avec celui-ci, ou jusqu'à ladite venue en contact,
que le mouvement en arc de cercle de l'outil est supplanté par un mouvement d'avance actif ou passif, rectiligne, synchrone et de même sens, accompli par le dispositif mobile d'appui (6) ou par un dispositif d'avance (17) distinct, connu par lui-même et dont le mouvement est synchronisé, par l'intermédiaire d'une transmission, avec le mouvement rotatoire de l'outil (3 ; 3.1 ; 3.2) de sectionnement-broyage,
que, après la séparation du panneau (7) de matériau dérivé du bois, ce dernier est animé d'un mouvement rétrograde en sens inverse de la direction d'avance (Z), par le dispositif d'avance (17) ou par le dispositif d'appui (6), d'une distance correspondant à la course que le tranchant (3.5) de l'outil (3 ; 3.1 ; 3.2) de sectionnement-broyage effectue, dans la direction d'avance (Z), dans la pièce à travailler, et dont est retranchée la cote d'avance ou de présentation (V) choisie pour chaque tranchant (3.5),
et le dispositif d'appui (6) est ramené à sa position initiale, ou un dispositif d'appui en révolution, tel qu'une chaîne d'appui à maillons ou un cylindre d'appui, est déplacé en permanence dans la direction d'avance (Z),
que les tranchants (3.5) des outils (3 ; 3.1 ; 3.2) de sectionnement-broyage sont espacés, sur le pourtour du porteoutils (19), d'une distance telle que seul un tranchant (3.5) soit, en permanence, en prise avec le panneau (7) de matériau dérivé du bois,
que l'angle de dégagement (γ), mesuré entre la face d'attaque (3.3) de l'outil (3 ; 3.1 ; 3.2) de sectionnement-broyage ou une face analogue, et le plan d'action de référence (EW) situé perpendiculairement à la direction d'action (W), est de + 35°... - 10° avec faculté de réglage sur l'outil (3 ; 3.1 ; 3.2) de sectionnement-broyage
et l'épaisseur de coupe efficace (hₑ) est de 3 mm à 30 mm, avec faculté de réglage sur le dispositif d'appui (6) ou sur le dispositif d'avance (17).

9. Dispositif selon la revendication 7 ou 8,
caractérisé par le fait
que l'outil (3) de sectionnement-broyage se compose de plusieurs segments cunéiformes de sectionnement (3.1, 3.2), disposés avec décalage latéral et solidarisés par des membrures s'étendant dans la direction d'avance.

10. Utilisation d'un matériau dérivé du bois, selon la revendication 1 ou 2,
caractérisée par le fait
qu'un panneau de fibres de bois, un mince panneau de particules, une couche de matière plastique armée de fibres de verre, un panneau de contreplaqué, un panneau stratifié plâtre-carton, un isolant thermique ou une tôle d'aluminium est placé(e), en tant que couche de fond et/ou couche de recouvrement, sur la face supérieure d'un produit semi-fini en forme de plaque, et le matériau composite est utilisé en tant qu'élément de cloisonnement, de plafonnage ou de planchéiage pour maisons préfabriquées ou abris en construction légère.
